# EUROPÄISCHE PATENTSCHRIFT

(11) **EP 1 154 119 B1**
(45) Veröffentlichungstag und Bekanntmachung des Hinweises auf die Patenterteilung: **17.03.2004**
(21) Anmeldenummer: 01107899.5
(22) Anmeldetag: 11.04.2001
(51) Int. Cl.: E06B 9/58

(54) **Behang für ein Rollo mit Seitenführung**
Screen for a roller shutter with lateral guidance
Rideau pour un volet roulant avec guidage latéral

(30) Priorität: 09.05.2000 DE 10022452
(43) Veröffentlichungstag der Anmeldung: 14.11.2001
(73) Patentinhaber: bautex Adolf Stöver Söhne GmbH & Co. KG, 27607 Langen-Sievern (DE)
(72) Erfinder: Ensle, Holm, 22042 Hamburg (DE)
(74) Vertreter: Philipp, Matthias, Dr.

(56) Entgegenhaltungen:
- EP-A- 0 291 579
- FR-A- 2 038 584
- US-A- 4 219 067

## Beschreibung

Die Erfindung betrifft einen Behang für ein Rollo, der an seinen seitlichen Rändern mit Führungselementen zum formschlüssigen Zusammenwirken mit seitlichen Führungseinrichtungen versehen ist.

Es ist ein gattungsgemäßer Rollobehang bekannt, der an seinen seitlichen Rändern jeweils mit einem "halben Reißverschluß" versehen ist, wodurch in Zusammenwirken mit einer Führungsnut ein Kedereffekt erzielt wird. Ein wesentlicher Nachteil eines derartigen Führungssystems besteht darin, daß sich beim Aufrollen des Rollos auf einer Wickelrolle die als Führungselemente wirkenden "halben Reißverschlüsse" zu Wülsten übereinanderlegen, was zur Faltenbildung des Behangs führt und einen erhöhten Platzbedarf um die Wickelrolle herum mit sich bringt.

Eine weitere bekannte Möglichkeit zur seitlichen Führung eines Rollobehangs besteht darin, daß der Behang an seinen seitlichen Rändern mit Nieten o.ä. versehen ist, was allerdings ebenfalls die vorstehend genannten Nachteile mit sich bringt.

FR-2 038 584 zeigt eine Führung, die durch einen am Rand des Behangs angebrachten Materialstreifen gebildet ist, aus dem einzelne Führungselement ausgestanzt und gebogen sind.

Damit soll beim Aufrollen möglichst keine Wulstbildung aufgrund der übereinanderliegenden Führungselemente mehr auftreten.

Die Aufgabe der Erfindung besteht darin, einen gattungsgemäßen Behang dahingehend auszubilden, daß die Befestigung der Führungselemente vereinfacht und das Aufwickel verhalten weiter verbessert wird.

Diese Aufgabe wird erfindungsgemäß durch einen Behang für ein Rollo gelöst, der an seinen seitlichen Rändern mit Führungselementen zum formschlüssigen Zusammenwirken mit seitlichen Führungseinrichtungen versehen ist, die durch Führungsstreifen aus einem biegsamen Material gebildet sind, wobei sich der Behang dadurch auszeichnet, daß jeder Führungsstreifen an gegenüberliegenden Endabschnitten an dem Behang fixiert ist und der gegenseitige Abstand der Endabschnitte des Führungsstreifens in fixiertem Abstand geringer ist als in einem ebenen bzw. gestreckten Zustand des Führungsstreifens, so daß ein zwischen den fixierten Endabschnitten befindlicher, nicht mit dem Behang verbundener Führungsbereich des Führungsstreifens gewölbt von dem Behang absteht und in einer Führungseinrichtung formschlüssig aufnehmbar ist.

Vorzugsweise sind die Führungsstreifen rechteckförmig und sind parallel zu seitlichen Kanten des Behangs angeordnet.

Die Führungsstreifen sind zweckmäßigerweise auf einer beim Aufwickeln außenliegenden Behangfläche angeordnet.

Vorzugsweise ist der gegenseitige Abstand der an dem Behang fixierten Endabschnitte der Führungsstreifen so an den Durchmesser einer den Behang aufnehmenden Wickelrolle angepaßt, daß sich die Führungsbereiche beim Aufwickeln im wesentlichen glatt an den Behang anlegen.

Vorzugsweise bestehen die Führungsstreifen aus Kunststoffolie, insbesondere aus einer geprägten Polyesterfolie.

Vorzugsweise ist vorgesehen, daß die Führungsstreifen mittels Ultraschallschweißen oder Kleben mit dem Behang verbunden sind.

Alternativ kann vorgesehen sein, daß ein einziger fortlaufender Führungsstreifen unter Bildung abstehender Führungsbereiche in Abständen mit dem Behang verbunden ist.

Die Erfindung betrifft weiterhin ein Rollo mit einem Behang gemäß der Erfindung und zwei seitlichen Führungseinrichtungen zum Aufnehmen der Führungsstreifen. Es kann vorgesehen sein, daß jede Führungseinrichtung eine Führungsschiene mit einer hinterschneidungsartig ausgebildeten Führungsnut mit einem verengten Führungsabschnitt für den Durchtritt des Behangs und einem erweiterten Aufnahmeabschnitt zum Aufnehmen der Führungsstreifen bzw. der von dem Behang abstehenden Führungsbereiche aufweist.

Die Erfindung betrifft ferner ein Verfahren zum Herstellen des erfindungsgemäßen Behangs, welches sich durch die Schritte auszeichnet: Bereitstellen einer zylinder- oder zylindersektorförmigen Arbeitsschablone, deren Durchmesser dem Durchmesser einer mit dem Behang zu verwendenden Wickelrolle entspricht, Auflegen eines mit einem Führungsstreifen zu versehenden Bereiches eines seitlichen Randes des Behangs auf die Arbeitschablone entsprechend deren Krümmung, Auflegen eines Führungsstreifens auf den Bereich des seitlichen Randes entsprechend dessen Krümmung, Verbinden gegenüberliegender Endabschnitte des Führungsstreifens mit dem Behang, insbesondere durch Ultraschallschweißen oder Kleben, so daß ein zwischen den mit dem Behang verbundenen Endabschnitten befindlicher, nicht mit dem Behang verbundener Führungsbereich des Führungsstreifens im gestreckten Zustand des Behangs gekrümmt von diesem absteht.

Weitere Vorteile und Merkmale der Erfindung ergeben sich aus der nachfolgenden Beschreibung eines Ausführungsbeispiels, wobei auf eine Zeichnung Bezug genommen ist, in der
Fig. 1 einen Randbereich eines Behangs für ein Rollo zeigt, der erfindungsgemäß mit einem Führungsstreifen versehen ist,
Fig. 2 den Randbereich des Behangs nach Fig. 1 in einem gekrümmten Zustand zeigt, und
Fig. 3 eine schematische Schnittansicht einer Führungseinrichtung für einen Behang zeigt, wobei der Behang gestrichelt angedeutet ist.

Fig. 1 zeigt einen Ausschnitt eines Behangs 1 für ein Rollo, wobei ein seitlicher Randbereich mit einer Seitenkante 1a des Behangmaterials dargestellt ist. Auf dem Rand des Behangs ist erfindungsgemäß zur Bildung eines Führungselements ein Führungsstreifen 2 aus einem flexiblen bzw. biegsamen Material angebracht. Wie Fig. 1 zeigt, ist der längliche Führungsstreifen 2 an seinen gegenüberliegenden Endabschnitten 3, 4 mit dem Behangmaterial verbunden, bspw. durch Kleben oder Ultraschallschweißen, während ein zwischen den Endabschnitten 3, 4 befindlicher mittlerer Bereich bzw. Führungsbereich 5 nicht mit dem Behang verbunden ist. Dadurch, daß die Endabschnitte 3, 4 des Führungsstreifens 2 in einem geringeren gegenseitigen Abstand auf dem Behang 1 befestigt sind, als es der gestreckten Länge bzw. dem Abstand der Endabschnitte in einem ebenen bzw. gestreckten Zustand des Führungsstreifens entspricht, steht der Führungsbereich 5 wellenförmig bzw. gekrümmt von dem Behang 1 ab. Die Höhe des Führungsbereichs 5, d.h. der Abstand zwischen dem Führungsbereich 5 und dem darunterliegenden Behangmaterial, wird im wesentlichen durch die Gesamtlänge des Führungsstreifens 2 und dadurch bestimmt, um wieviel der gegenseitige Abstand der Endabschnitte 3, 4 gegenüber dem gestreckten Zustand verringert ist.

Fig. 2 zeigt den in Fig. 1 dargestellten Ausschnitt des Behangs 1 in einem gebogenen Zustand, wobei der Durchmesser des Behangabschnitts näherungsweise dem Durchmesser einer Wikkelrolle entspricht, auf der der Behang bei Verwendung in einem Rollo aufzurollen ist. Wie Fig. 2 zeigt, liegt der Führungsbereich 5 des Führungsstreifens 2 in dem dargestellten gekrümmten bzw. aufgewickelten Zustand an dem Behang 1 an, so daß die Gesamtdicke des Behangs in dem dargestellten Randbereich - im Gegensatz zu dem ebenen bzw. abgewickelten Zustand nach Fig. 1 - lediglich der Summe der Behangdicke und der Dicke des Führungsstreifens entspricht. Dadurch wird erreicht, daß sich der Behang problemlos auf eine Wickelrolle aufwickeln läßt, da im Randbereich im Gegensatz zu bisherigen Lösungen aus dem Stand der Technik keine oder praktisch keine Faltenbildung aufgrund eines (wesentlich) vergrößerten Aufwickeldurchmessers erfolgt. Zur Erzielung dieses Vorteils müssen sich selbstverständlich die Führungsstreifen auf der beim Aufwickeln außenliegenden, d.h. von der Wickelrolle wegweisenden Seite des Behangs befinden, wie in Fig. 2 dargestellt.

Fig. 3 verdeutlicht die Anordnung eines erfindungsgemäß mit Führungsstreifen 2 versehenen Behangs 1 in einer Führungsschiene 6, wobei die Führungsschiene neben einem Befestigungsbereich 6a eine hinterschneidungsartig ausgebildete Führungsnut mit einem Aufnahmeabschnitt 6b zur Aufnahme des mit den Führungsstreifen versehenen Randbereichs des Behangs 1 sowie einen verengten Führungsabschnitt 6c für den Durchtritt des Behangs 1 aufweist. Die lichte Weite des Führungsabschnitts 6c muß selbstverständlich geringer sein als die Gesamtdicke des Behangs im Bereich eines jeweiligen Führungsstreifens 2, damit eine Führung des Behangs gewährleistet ist.

Unterschiedliche Anforderungen hinsichtlich der Führungseigenschaften der Führungsstreifen können durch deren Materialeigenschaften (Steifigkeit, Elastizität, Flexibilität usw.), Anzahl und Abmessungen (Länge, Breite, Abstand des Führungsbereichs vom Behang) realisiert werden.

Ein herkömmliches Behangmaterial für ein Rollo wird erfindungsgemäß mit Führungsstreifen versehen, indem zunächst eine zylindrische oder zylindersektorförmige Arbeitsschablone bereitgestellt wird, deren Durchmesser dem Durchmesser einer mit dem Behang zu verwendenden Wickelrolle entspricht, bzw. einem mittleren Durchmesser des insgesamt auf eine Wikkelrolle aufzuwickelnden Behangmaterials. Jeweils ein mit einem Führungsstreifen zu versehender Bereich eines seitlichen Randes des Behangs wird entsprechend der Krümmung der Arbeitsschablone auf diese aufgelegt, und ein Führungsstreifen wird auf diesen Bereich des seitlichen Randes aufgelegt, ebenfalls entsprechend dessen Krümmung, so daß sich eine Anordnung ergibt, die dem (fertigen) Behangabschnitt gemäß Fig. 2 entspricht. Anschließend werden gegenüberliegende Endabschnitte des Führungsstreifens mit dem Behangmaterial verbunden, insbesondere durch Ultraschallschweißen oder Kleben, wodurch eine Anordnung entsprechend Fig. 2 festgelegt wird. Dadurch ist auf einfachste Weise sichergestellt, daß der gegenseitige Abstand der beiden Endabschnitte des Führungsstreifens so ist, daß sich der unverbundene Führungsbereich 5 beim Aufwickeln bestmöglich an den Behang anlegt.

### Bezugszeichenliste

- 1: Behang
- 1a: Seitenkante
- 2: Führungsstreifen
- 3.4: Endabschnitte
- 5: Führungsbereich
- 6: Führungsschiene
- 6a: Befestigungsabschnitt
- 6b: Aufnahmeabschnitt
- 6c: Führungsabschnitt

## Patentansprüche

1. Behang für ein Rollo, der an seinen seitlichen Rändern mit Führungselementen zum formschlüssigen Zusammenwirken mit seitlichen Führungseinrichtungen versehen ist, die durch Führungsstreifen (2) aus einem biegsamen Material gebildet sind, **dadurch gekennzeichnet, daß** jeder Führungsstreifen (2) an gegenüberliegenden Endabschnitten (3, 4) an dem Behang (1) fixiert ist und der gegenseitige Abstand der Endabschnitte (3, 4) des Führungsstreifens (2) in fixiertem Zustand geringer ist als in einem gestreckten Zustand des Führungsstreifens, so daß ein zwischen den Endabschnitten (3, 4) befindlicher, nicht mit dem Behang (1) verbundener Führungsbereich (5) des Führungsstreifens (2) gekrümmt von dem Behang (1) absteht und in einer Führungseinrichtung (6) formschlüssig aufnehmbar ist.

2. Behang nach Anspruch 1, **dadurch gekennzeichnet, daß** die Führungsstreifen (2) rechteckförmig sind und parallel zu seitlichen Kanten (1a) des Behangs (1) angeordnet sind.

3. Behang nach Anspruch 1 oder 2, **dadurch gekennzeichnet, daß** die Führungsstreifen (2) auf einer beim Aufwickeln außenliegenden Behangfläche angeordnet sind.

4. Behang nach einem der vorangehenden Ansprüche, **dadurch gekennzeichnet, daß** der gegenseitige Abstand der an dem Behang (2) fixierten Endabschnitte (3, 4) der Führungsstreifen (2) so an den Durchmesser einer den Behang (1) aufnehmenden Wickelrolle angepaßt ist, daß sich die Führungsbereiche (5) beim Aufwickeln im wesentlichen glatt an den Behang (1) anlegen (Fig. 2).

5. Behang nach einem der vorangehenden Ansprüche, **dadurch gekennzeichnet, daß** die Führungsstreifen (2) aus Kunststoffolie, insbesondere geprägter Polyesterfolie, bestehen.

6. Behang nach einem der vorangehenden Ansprüche, **dadurch gekennzeichnet, daß** die Führungsstreifen (2) mittels Ultraschallschweißen oder Kleben mit dem Behang (1) verbunden sind.

7. Behang nach Anspruch 1, **dadurch gekennzeichnet, daß** ein einziger fortlaufender Führungsstreifen unter Bildung abstehender Führungsbereiche in Abständen mit den Behang verbunden ist.

8. Rollo mit einem Behang nach einem der vorangehenden Ansprüche und zwei seitlichen Führungseinrichtungen (6) zum formschlüssigen Aufnehmen der Führungsstreifen (2).

9. Rollo nach Anspruch 8, **dadurch gekennzeichnet, daß** jede Führungseinrichtung (6) eine Führungsschiene mit einer hinterschneidungsartig ausgebildeten Führungsnut aufweist, die mit einem verengten Führungsabschnitt (6c) für den Durchtritt des Behang (1) und einem erweiteren Aufnahmeabschnitt (6) zur Aufnahme der Führungsstreifen (2) versehen ist.

10. Verfahren zum Herstellen eines Behangs nach einem der Ansprüche 1 bis 9, **gekennzeichnet durch** die Schritte
- Bereitstellen einer zylinder- oder zylindersektorförmigen Arbeitsschablone, deren Durchmesser dem Durchmesser einer mit dem Behang zu verwendenden Wickelrolle entspricht,
- Auflegen eines mit einem Führungsstreifen (2) zu versehenden Bereichs eines seitlichen Randes des Behangs (1) auf die Arbeitsschablone entsprechend deren Krümmung,
- Auflegen eines Führungsstreifens (2) auf den Bereich des seitlichen Randes entsprechend dessen Krümmung,
- Verbinden gegenüberliegender Endabschnitte (3, 4) des Führungsstreifens (2) mit dem Behang (1), insbesondere **durch** Ultraschallschweißen oder Kleben.

## Claims

1. Hanging for a window blind which is provided on its lateral edges with guide elements for cooperating in a positive manner with lateral guide devices which are formed by guide strips (2) made from a flexible material, **characterised in that** each guide strip (2) is fixed to the hanging (1) on opposite end portions (3, 4) and the mutual distance between the end portions (3, 4) of the guide strip (2) in a fixed state is smaller than in a stretched state of the guide strip so that a guide region (5) of the guide strip (2) which is located between the end portions (3, 4) and is not connected to the hanging (1) projects from the hanging (1) in a curved manner and can be received in a guide device (6) in a positive manner.

2. Hanging as claimed in Claim 1, **characterised in that** the guide strips (2) are rectangular and are disposed in parallel with lateral edges (1a) of the hanging (1).

3. Hanging as claimed in Claim 1 or 2, **characterised in that** the guide strips (2) are disposed on a hanging surface which is on the exterior during rolling.

4. Hanging as claimed in any one of the preceding Claims, **characterised in that** the mutual distance between the end portions (3, 4) of the guide strips (2) fixed on the hanging (2) is adapted to the diameter of a winding drum receiving the hanging (1) such that the guide regions (5) lie on the hanging (1) in a substantially smooth manner during rolling (Figure 2).

5. Hanging as claimed in any one of the preceding Claims, **characterised in that** the guide strips (2) consist of synthetic material sheeting, in particular of embossed polyester sheeting.

6. Hanging as claimed in any one of the preceding Claims, **characterised in that** the guide strips (2) are connected to the hanging (1) by means of ultrasonic welding or adhesion.

7. Hanging as claimed in Claim 1, **characterised in that** a single continuous guide strip is connected at spaced intervals to the hanging thus forming projecting guide regions.

8. Window blind having a hanging as claimed in any one of the preceding Claims and two lateral guide devices (6) for receiving the guide strips (2) in a positive manner.

9. Window blind as claimed in Claim 8, **characterised in that** each guide device (6) comprises a guide rail having a guide groove formed in the manner of an undercut, which is provided with a narrowed guide portion (6c) for the passage of the hanging (1) and a widened receiving portion (6) for receiving the guide strips (2).

10. Method for producing a hanging as claimed in any one of Claims 1 to 9, **characterised by** the following steps:
- providing a working template which is in the shape of a cylinder or cylinder sector whose diameter corresponds to the diameter of a winding drum to be used with the hanging,
- laying a region of a lateral edge of the hanging (1), which region is to be provided with a guide strip (2), onto the working template in accordance with its curvature,
- laying a guide strip (2) onto the region of the lateral edge in accordance with its curvature,
- connecting opposite end portions (3, 4) of the guide strip (2) to the hanging (1), in particular by means of ultrasonic welding or adhesion.

## Revendications

1. Rideau pour un volet roulant, muni, sur ses bords latéraux, d'éléments de guidage pour la coopération avec liaison à ajustement de forme avec des dispositifs de guidage latéraux, formés par des bandes de guidage (2), réalisés en un matériau flexible, **caractérisé en ce que** chaque bande de guidage (2) est fixée sur des tronçons d'extrémité (3, 4), opposés, sur le rideau (1), et l'espacement mutuel entre les tronçons d'extrémité (3, 4) de la bande de guidage (2), à l'état fixé, est inférieur à ce qu'il est en un état étiré de la bande de guidage, de manière qu'une zone de guidage (5), se trouvant entre les tronçons d'extrémité (3, 4), non reliée au rideau (1), de la bande de guidage (2), fasse saillie, de façon incurvée, depuis le rideau (1), et puisse être logée, avec liaison à ajustement de forme, dans un dispositif de guidage (6).

2. Rideau selon la revendication 1, **caractérisé en ce que** les bandes de guidage (2) sont de forme rectangulaire et disposées parallèlement à des bords latéraux (1a) du rideau (1).

3. Rideau selon la revendication 1 ou 2, **caractérisé en ce que** les bandes de guidage (2) sont disposées sur une face de rideau située extérieurement lors de l'enroulement.

4. Rideau selon l'une des revendications précédentes, **caractérisé en ce que** l'espacement mutuel des tronçons d'extrémité (3, 4), fixés sur le rideau (2), des bandes de guidage (2), est adapté au diamètre d'un arbre d'enroulement supportant le rideau (2), de telle façon que les zones de guidage (5) prennent appui, pratiquement sur toute la surface, sur le rideau (1), lors de l'enroulement (Fig. 2).

5. Rideau selon l'une des revendications précédentes, **caractérisé en ce que** les bandes de guidage (2) sont formées d'une feuille en matière synthétique, en particulier d'une feuille de polyester gaufrée.

6. Rideau selon l'une des revendications précédentes, **caractérisé en ce que** les bandes de guidage (2) sont reliées au rideau (1) par soudage aux ultrasons ou par collage.

7. Rideau selon la revendication 1, **caractérisé en ce qu'**une bande de guidage unique, continue, est reliée au rideau, en formant, selon certains espacements, des zones de guidage en saillie.

8. Volet roulant, avec un rideau selon l'une des revendications précédentes et deux dispositifs de guidage latéraux (6), pour supporter, avec liaison à ajustement de forme, les bandes de guidage (2).

9. Volet roulant selon la revendication 8, **caractérisé en ce que** chaque dispositif de guidage (6) présente une glissière de guidage avec une rainure de guidage, réalisée avec une contre-dépouille, munie d'un tronçon de guidage (6c) rétréci pour le passage du rideau (1), et d'un tronçon de logement (6) élargi, pour recevoir les bandes de guidage (2).

10. Procédé de fabrication d'un rideau selon l'une des revendications 1 à 9, **caractérisé par** les étapes suivantes :
- Fourniture d'un gabarit de travail en forme de cylindre ou de secteur de cylindre, dont le diamètre correspond au diamètre d'un rouleau d'enroulement à utiliser avec le rideau,
- Pose d'une zone, à munir d'une bande de guidage (2), d'un bord latéral du rideau (1) sur le gabarit de travail, de manière correspondante à sa courbure,
- Pose d'une bande de guidage (2) sur la zone du bord latéral, de manière correspondante à sa courbure,
- Liaison de tronçons d'extrémité (3, 4) opposés, de la bande de guidage (2), au rideau (1), en particulier par soudage aux ultrasons ou collage.
